# EUROPÄISCHE PATENTSCHRIFT

(11) **EP 1 018 407 B1**
(45) Veröffentlichungstag und Bekanntmachung des Hinweises auf die Patenterteilung: **18.08.2004**
(21) Anmeldenummer: 00100064.5
(22) Anmeldetag: 05.01.2000
(51) Int. Cl.: B25B 27/00, F15B 13/04, F01C 21/16

(54) **Nietsetzwerkzeug mit Drehumkehreinrichtung**
Riveting tool with rotation inverting device
Outil de rivetage avec dispositif d'inversion de rotation

(30) Priorität: 06.01.1999 DE 29900048 U
(43) Veröffentlichungstag der Anmeldung: 12.07.2000
(73) Patentinhaber: MS Verwaltungs- und Patentgesellschaft mbH, 49084 Osnabrück (DE)
(72) Erfinder: Solfronk, Antonin, 39818 Albrechtice Nad Vlatavou (CZ)
(74) Vertreter: Blumbach, Kramer & Partner GbR

(56) Entgegenhaltungen:
- WO-A-00/34627
- DE-A- 3 701 883
- DE-A- 19 515 762
- DE-C- 4 345 317
- US-A- 2 403 675
- US-A- 3 980 001

## Beschreibung

Die Erfindung betrifft ein Nietsetzwerkzeug zum Setzen von Blindnietmuttern und eine Drehumkehreinrichtung gemäß der Merkmale des Anspruchs 1.

Zum Setzen von Blindnietmuttern sind Nietwerkzeuge bekannt, die mit einem Druckmittel-Drehmotor, der zum Aufdrehen einer Gewindenietmutter auf einen Gewindebolzen des Geräts diesen zunächst in Rechtsdrehung versetzt, um dann im Rahmen des eigentlichen Nietvorgangs mit einer für sich betätigbaren druckmittelbetriebenen Schubeinrichtung, dem Gewindebolzen für den Stauchvorgang der Gewindenietmutter eine axiale Bewegung zu erteilen. Nach Beendigung des Stauchvorgangs wird dann der Druckmittel-Drehmotor so angesteuert, daß der Gewindebolzen zum Abdrehen von der Gewindemutter in Linksdrehung versetzt wird. Ein solches Blindnietsetzgerät ist beispielsweise aus der DE-OS 37 01 883 der Anmelderin zu entnehmen.

Aus der Betriebspraxis ist bekannt, daß bei diesen und ähnlichen Geräten häufig Probleme bei deren Übergang von der Rechtsdrehung in die Linksdrehung auftreten, deren Funktion auf einem komplizierten Zusammenspiel zwischen dem Druckmittel-Kolbenzylindertrieb, einer Drehumkehreinrichtung, die dem Drehmotor zugeordnet ist und einer Ventileinrichtung, die über einen Betätigungsdrücker die Druckmittelzufuhr sowohl zur Drehumkehreinrichtung als auch zum Druckmittel-Kolbenzylinder regelt, basiert. Als Fehlfunktion treten dabei insbesondere auf, daß keine Linksdrehung mehr möglich ist oder im Gegenteil der Druckmitteldrehmotor nur noch in Linksdrehung betrieben werden kann.

Der Erfindung liegt daher die Aufgabe zu Grunde ein Nietsetzwerkzeug bereitzustellen, welches zuverlässig die oben benannten funktionalen Nachteile vermeidet.

Die Lösung dieser Aufgabe erfolgt durch die Merkmale des Anspruchs 1. Indem ein Nietsetzwerkzeug zum Setzen von Blindnietmuttern bereitgestellt wird, welches eine Drehumkehreinrichtung aufweist, die einen Ventilschieber und ein Schiebergehäuse umfaßt und die in eine vordere und hintere Stellung bewegbar ist, und welches mit einem Drehmotor ausgestattet ist, der mit einer Zugspindel verbunden ist und über die Drehumkehreinrichtung steuerbar ist, und welches einen für den Stauchvorgang betätigbaren Druckmittel-Kolbenzylindertrieb aufweist, der über die Zugspindel einem Gewindebolzen eine axiale Bewegung erteilt, und welches ferner über eine Betätigungseinrichtung, mittels der sowohl der Druckmittel-Kolbenzylindertrieb und die Drehumkehreinrichtung betätigbar ist, verfügt, wobei das Schiebergehäuse eine Feststelleinrichtung aufweist, welche in den Ventilschieber eingreift derart, daß die Lage zwischen Ventilschieber und Schiebergehäuse zumindest zeitweilig festgehalten wird, wird in vorteilhafterweise der Übergang zwischen dem Auf- und Abdrehen vor und nach dem Stauchvorgang der zu setzenden Blindnietmutter sichergestellt.

In der Praxis hat es sich bewährt für die erfindungsgemäße Feststelleinrichtung vorzugsweise eine Rasteinrichtung zu verwenden, welche auf mechanisch einfache Weise über ein geeignetes Rastelement in den Ventilschieber eingreift, um so die Lage zwischen Schiebergehäuse und Ventilschieber festzulegen.

Der Ventilschieber ist innerhalb der Drehumkehreinrichtung mit radialem Spiel in einer Zentralbohrung des Schiebergehäuses längsverschieblich eingreift, um so die Lage zwischen Schiebergehäuse und Ventilschieber festzulegen.

Der Ventilschieber ist innerhalb der Drehumkehreinrichtung mit radialem Spiel in einer Zentralbohrung des Schiebergehäuses längsverschieblich angeordnet. Damit die Rasteinrichtung auf den Ventilschieber zugreifen kann, ist eine vorzugsweise radial gerichtete Bohrung, die an die Zentralbohrung anschließt in das Schiebergehäuse zur Aufnahme der Rastereinrichtung eingebracht.

Vorteilhafterweise weist die Rasteinrichtung zum Eingreifen in eine Einraststelle eine Einrastkugel und/oder einen Einrastbolzen auf, die in der Aufnahmebohrung der Rasteinrichtung eingebracht sind. Greift in die Einraststelle bzw. auf den Ventilschieber die Rastkugel zu, so wird auf diese Weise in positiver Form ein geleitender Übergang beim Ein- und Ausrasten der Feststelleinrichtung bzw. Rasteinrichtung gewährleistet.

Zum Festlegen einer Einrastschwelle, d.h. einer Kraftschwelle, die zum axialen Lösen des Ventilschiebers vom Schiebergehäuse überwunden werden muß, umfaßt die Einrasteinrichtung ferner in positiver Ausgestaltung wenigstens eine Feder, die die Rastkugel und/oder den Rastbolzen unter Druckbeaufschlagung federnd gegenlagert und diesen so in eine Raststelle drückt.

In vorteilhafthafter Weiterbildung der erfindungsgemäßen Feststelleinrichtung, ist dieser eine Einstellschraube zugeordnet, mittels der die Federspannung auf den Rastbolzen und/oder der Rastkugel einstellbar ist. Wobei hierdurch, auf einfach Art und Weise die wechselseitig bremsende Wirkung der Feststelleinrichtung des Ventilschiebergehäuses auf den Ventilschieber gesteuert werden kann.

Von Vorteil ist weiterhin, daß die Rasteinrichtung bzw. die Einstellschraube, die Rastkugel und/oder der Rastbolzen Öffnungen aufweisen und/oder von einem Ringraum umfaßt werden, so daß auch über die Rasteinrichtung Druckmittel, beispielsweise Druckluft, der hinteren Steuerkammer zugeführt werden kann.

In weiterer Ausgestaltung des Erfindungsgegenstand greift die Aufnahmebohrung der Rasteinrichtung vorzugsweise in eine innerhalb der Zentralbohrung angeordnete hintere Steuerkammer, wobei diese durch eine den Ventilschieber umgreifenden Ringdichtung ausgebildet wird, der den zwischen Zentralbohrung und Ventilschieber vorhandene Freiraum in eine vordere und eine hintere Steuerkammer aufteilt.

In weiterführender positiver Ausgestaltung der erfindungsgemäßen Feststelleinrichtung umfaßt diese Eingreif- bzw. Einraststelle, die vorzugsweise am Kopf des Ventilschiebers angebracht sind und in Form einer Vertiefung ausgebildet sein können, wobei in einer besonders bevorzugter Ausführungsform als Eingreifstellen, in Doppelfunktion die im Kopfteil des Ventilschiebers ausgebildeten Druckluftsteueröffnung verwendet werden und mit Vorteil durch das Eingreifen beispielsweise einer Rastkugel die Druckmittelzufuhr gewährleistet bleibt.

In vorteilhafter Ausgestaltung des Erfindungsgegenstands sind der Druckmittel-Kolbenzylindertrieb, der Drehmotor und die Drehumkehreinrichung in integrierter Form miteinander verbunden. Drehmotor und Drehumkehreinrichtung sind dabei im Kopf des Nietsetzwerkzeugs axial-verschieblich gelagert, so daß die Drehumkehreinrichtung bzw. das Schiebergehäuse beispielsweise im Rahmen des Stauchvorgangs in die hintere Position verschoben werden kann. Hintere Position bzw. Stellung heißt hier, daß die Drehumkehreinrichtung bzw. das Schiebergehäuse und/oder der Ventilschieber entgegen der Zugspindelaufnahme verschoben wird.

In besonderes positiver Form sind im Rahmen der Drehumkehreinrichtung Ventilschieber und Schiebergehäuse relativ zueinander verschieblich angeordnet, woraus der sehr vorteilhafte Effekt bewirkt wird, daß bei einem an sich gemeinsamen Zurücktreten mit der Drehumkehreinrichtung, der Ventilschieber durch ein Zusammentreffen mit einer Anlage gegenüber dem Schiebergehäuse verschoben werden kann und im Zusammenhang mit dieser Relativbewegung die Feststelleinrichtung einrasten kann, um im Rahmen eines Betätigungsgangs des Nietsetzwerkzeugs die Lage zwischen Schiebergehäuse und Ventilschieber festzulegen.

Höchst vorteilhaft wird in der durch die Feststelleinrichtung festgelegten Stellung zwischen Ventilschieber und Schiebergehäuse die vordere Steuerkammer geöffnet gehalten, so daß über einen Drehmotor Druckmittelzugang der Drehmotor für bestimmte Zeit zum Linkslauf angesteuert wird, auch wenn sich nach Beendigung des Stauchvorgangs die Drehumkehreinrichtung wieder, aufgrund des nachlassenden Preßdrucks, in die vordere Position bewegt und der Ventilschieber sich von seiner Anlage wegbewegt.

In weiterer positiver Gestaltung des Erfindungsgegenstand umfaßt das Nietsetzwerkzeug wenigstens einen vorderen und einen hinteren Druckmittelzuführungskanal zum Zuführen von Druckmittel zur Drehumkehreinrichtung, derart, daß im Zustand des Eingreifens der Festhalteeinrichtung in den Ventilschieber unter Druckmittelbeaufschlagung des hinteren Druckmittelzuführungskanals das Eingreifen des Schiebergehäuses in den Ventilschieber lösbar ist und sich der Ventilschieber im wesentlichen in Anlage zum Widerlager verschiebt.

Infolge des beschrieben Lösens der Festhalteeinrichtung, wird dann in vorteilhafter Weise der Ventilschieber bezüglich dem Schiebergehäuse in eine hintere Position verschoben und parallel zum Schließen der vorderen Steuerkammer die hintere Steuerkammer geöffnet ein Zugang zum Drehmotor freigegeben, der druckmittelbeaufschlag diesen in eine Rechtsdrehung versetzt.

Es zeigen:
- Fig. 1: einen Querschnitt des erfindungsgemäßen Nietsetzwerkzeugs in etwa in der Ebene der Längsachse der Drehumkehreinrichtung.
- Fig. 2: einen Querschnitt der erfindungsgemäßen Drehumkehreinrichtung im Detail im eingerasteten Zustand der Rasteinrichtung.
- Fig. 3: einen Querschnitt der erfindungsgemäßen Drehumkehreinrichtung im Detail im nicht eingerasteten Zustand der Rasteinrichtung.

Aus Fig. 1 ist das Nietwerkzeug 1 als ganzes zu entnehmen. Dieses weist in bekannter Weise als wesentliche Bestandteile im Griff- und Fußbereich einen Betätigungsdrücker 2, ein pneumatisches Ventil 3, eine Ventilstange 4 und ein Anschlußventil 5 auf. Das pneumatische Ventil 3 umfaßt in der vorliegenden Ausführungsform insgesamt zwei Öffnungen (3', 3''), über die Druckluftverbindungen zur Drehumkehreinrichtung 12 herstellbar sind. Dabei schafft die untere Pneumatik-Ventil-Öffnung 3'' eine Druckluftverbindung mit der vorderen Steuerkammer 13 innerhalb der Drehumkehreinrichtung 12 und die obere Pneumatik-Ventil-Öffnung 3' ein pneumatische Verbindung mit der hinteren Steuerkammer 14 der Drehumkehreinrichtung 12. Die generell über beispielsweise einem externen Kompressor zugeführte Druckluftzufuhr, wird über das Anschlußventil 5 gesteuert. Im nicht oder nur schwach gedrücktem Zustand des Betätigungsdrückers 2 ist das Anschlußventil für Druckluft geöffnet, so daß das Pneumatik-Ventil mit Druckluft beaufschlagt ist und diese vermittels der Öffnungen 3' und 3'' der Drehumkehreinrichtung zugeführt werden kann, wobei die obere Pneumatik-Ventil-Öffnung nur bei schwach gedrücktem Betätigungsdrücker geöffnet ist, die untere Pneumatik-Ventil-Öffnung jedoch, sowohl im nicht als auch im schwach gedrücktem Zustand offen ist, so daß die vordere Steuerkammer 13 in beiden genannten Stellungen des Pneumatik-Ventils 3 unter Druckluft steht.

Im Fuß und Griffbereich ferner untergebracht ist der Pneumatikkolben 6 und der Druckkolben 7. Vom Druckkolben 7 wird im Rahmen des Stauchvorgangs bzw. Zugvorgangs im wesentlichen inkompressible Hydraulikflüssigkeit, vorzugsweise Öle, über eine Hydraulikleitung in den Zylinder des Arbeitskolbens 8 gedrückt. Der Arbeitskolben steht im Nietsetzwerkzeugkopf über die Zugspindel 9 mit der Zugbolzenaufnahme 10 in Verbindung und ist ferner mit bezug auf den hinteren Teil des Nietsetzwerkzeuges 1 in integrierter Form über den Drehmotor 11 mit der Drehumkehreinrichtung 12 verknüpft, so daß auf diese Weise während der Zug- oder Stauchphase, die im Kopfteil des Nietsetzwerkzeugs 1 längsverschieblich angeordnete Drehumkehreinrichtung 12 und der ebenfalls beweglich angeordnete Drehmotor 11 in verschiedene axiale Stellungen innerhalb des Nietsetzwerkzeugkopfes 1 verschiebbar sind, wobei es im Rahmen der Steuerung des Übergangs zwischen dem Linkslauf und des Rechtslaufs des Drehmotor im wesentlichen auf die Position der Drehumkehreinrichtung vor und nach Vollendung des Stauchvorgangs ankommt.

Aus Fig. 2 ist ein Detail der erfindungsgemäßen Drehumkehreinrichtung 12 zu entnehmen. Die Drehumkehreinrichtung besteht gemäß den Figuren 2 und 3 aus einem Ventilschieber 15 und einem Schiebergehäuse 16, wobei das Schiebergehäuse 16 eine Zentralbohrung 17 zur Aufnahme des Ventilschiebers 15 umfaßt. Die Zentralbohrung weist drei Bereiche 17', 17'' und 17''' auf, die sich bezüglich ihres Querschnitts unterscheiden. Der zwischen den Bereichen 17' 17''' liegende durchmesser-kleinste Bereich, dient im wesentlichen als Schaftführung des Ventilschiebers 15. In den vorderen Bereich 17' der Zentralbohrung 17 ist eine hintere Schraubenfeder 18 angeordnet. Der in Form einer Platte ausgebildet Schraubenfederfuß ist am vordersten Ende der Zentralbohrung 17 über eine Schraubverbindung befestigt, wobei der Schraubenfederfuß seitlich zur Wandung der Zentralbohrung 17 hin eine Nut aufweist, in der eine Ringdichtung verläuft, die die Zentralbohrung 17 nach vorne abdichtet. Ferner umfaßt die Schraubenfeder im Bereich 17' an ihrem Ende mit bezug auf den durchmesser-kleineren Bereich 17'' einen Federteller 19, auf dessen Kopfseitenfläche eine kreisförmig Dichtungsrille derart angebracht wurde, daß nach Einsetzen einer geeigneten Ringdichtung bzw. vordere Steuerdichtung 20, diese im gestreckten Zustand der Schraubenfeder an der übergangskante zwischen den Bereichen 17' und 17'' aufliegt und den Raum, der durch den Federteller 19 und dem Federfuß ausgebildet wird und der ferner auch als Druckmittel-Zufuhr-Bereich der vorderen Steuerkammer 13 zu bezeichnen ist, im wesentlichen luftdicht gegenüber dem Restraum 17'' und 17''' zwischen Zentralbohrung 17 und Ventilschieber 15 abschließt. Dieser Abschluß ist insbesondere dann anzutreffen, wenn der Gewindebolzen sich in Ruhestellung befindet.

In der benannten Ruhestellung befindet sich der Ventilschieber 15 innerhalb des Restbereichs der Zentralbohrung 17, d.h. im wesentlichen oberhalb des Druckmittel-Zufuhr-Bereichs der vorderen Steuerkammer 13. Er besteht dabei aus einem Schaftteil 15' und einem Kopfteil umfassend den Ventilschieberkopf 15'' und den Ventilschieberfortsatz 15'''. Der Schaft 15' des Ventilschiebers 15 befindet sich bzw. verläuft im wesentlichen innerhalb des mittleren Bereichs 17'' der Zentralbohrung 17. Im wesentlichen in der Mitte des Schafts 15' befindet sich ein Dichtungsgraben, in den eine Ringdichtung verläuft, die sich mit der Zentralbohrungswand im Gleitdichtsitz befindet und den zwischen Zentralbohrung 17 und Ventilschieber 15 befindlichen Freiraum in eine vordere 13 und einen hintere Steuerkammer 14 unterteilt. Am vorderen Ende des hohlzylinderförmig ausgebildeten Ventilschiebers 15 bzw. Ventilschieberschaftes 15', sind dessen Kanten leicht angeschrägt.

In den Kopfbereich 15'' und 15''' des Ventilschiebers 15 reicht ein bezüglich des Schaftteils 15' des Ventilschiebers durchmesser-kleinerer Fortsatz 15'''. Auf dem hinteren Ende des hohlzylindrischen Fortsatzes 15''' ist ein hülsenförmiger Abschluß 15'' aufgebracht. Die Hülse 15'' besitzt im Innenbereich ein dreistufiges Profil, wobei auf der mittleren Stufe eine hintere Schraubenfeder 22 sitzt, die den Ventilschieber umgreift und von diesem geführt wird. Die Schraubenfeder 22 weist an ihrem vorderen Ende einen hinteren Federteller 23 mit mittiger Öffnung zur Aufnahme des Ventilschiebers 15 auf. Der hintere Federteller 23 weist ferner zwei Dichtungsnuten zur Aufnahme von Dichtungsringen auf. Die erste Dichtungsrille ist so gerichtet, daß ein Gleitdichtsitz zwischen Ventilschieber 15 und Federteller 23 entsteht. Die zweite Dichtungsnut befindet sich an der Kopfseite des Federtellers 23. Diese Nut ist L-förmig ausgebildet und besitzt daher an der Innenseite keine Führungswand, die den eingelegten Dichtungsring 21 bezüglich des Ventilschiebers 15 abgrenzt, so daß auch der zweite Dichtungsring 21 sich im Gleitdichtsitz mit dem Ventilschieber 15 befindet. Abhängig von der Stellung des Ventilschiebers 15 mit bezug auf das Schiebergehäuse 16 sitzt der Federteller 23 bzw. der zweite Dichtungsring 21 entweder auf der Kante, die durch den Übergang vom durchmessergrößeren Schaftteil 15' des Ventilschiebers 15 zum druchmesser-kleineren Fortsatz 15''' des Ventilschiebers gebildet wird oder sitzt auf der Kante am Übergang zwischen den Öffnungsbereichen 17' und 17''' und dichtet dabei den Raum 17''' gegen den Restraum ab. Wie aus den Figuren 2 und 3 zu entnehmen ist, bildet die Hülse 15'' den hinteren Abschluß und in bestimmten Stellungen auch den seitlich Abschluß der hinteren Steuerkammer 14 bzw. des Druckmittel-Zufuhrbereichs 14' der hinteren Steuerkammer 14.

Die Außenseite der Hülse 15'' weist ein im wesentlichen zweistufiges Profil auf. Am Ende der Höhe der ersten Stufe ist seitlich mit bezug auf die Zentralbohrungswandung 17 eine Dichtungsrille in die Hülse 15'' eingebracht worden, in die ein Dichtungsring eingelegt ist, so daß die Hülse 15'' bzw. der Kopf des Ventilschiebers 15 gegen die Zentralbohrung 17 im Gleitdichtsitz dichtet. Ferner sind in den Hülsenmantel mehrere radial gerichtete Steuerbohrungen 24 zur Druckluftzufuhr in die hintere Steuerkammer 14 eingebracht. An der Hinterseite der Hülse 15'' ist im Bereich der hinteren Hülsenöffnung die zweite Stufe ausgebildet, die in die Maulöffnung 25 eines zumindest teilweise axialverschieblichen Einstelleinrichtung 26 im wesentlichen formschlüssig eingreift, wobei die axiale Verschieblichkeit der Einstelleinrichtung 26 und damit auch die des Ventilschiebers 15 durch einen Anschlag 27 nach hinten begrenzt wird.

Die Rasteinrichtung 28 ist in eine radiale gerichtete Bohrung 29 des Schiebergehäuses 16 eingebracht, die den hinteren Zentralbohrungsbereich 17''' in seinem vorderen Teil schneidet. Sie umfaßt von innen nach außen im wesentlichen drei hintereinander angeordnete Teile. Dies sind die Rastkugel 30 und eine nicht dargestellt Rastfeder und eine Einstellschraube, durch die die Vorspannung auf die Rastkugel 30 einstellbar ist. Die radiale Bohrung 29 erfüllt dabei eine Doppelfunktion. Zum einen dient sie zur Aufnahme der Rasteinrichtung 28 und zum anderen als Druckluftzuführung zur hinteren Steuerkammer 14 über beispielsweise die Steuerbohrung 24. Die Luftzufuhr kann dabei durch in oder an die Einstellschraube und die Rastkugel 30 angebrachten Nuten oder Kanäle sichergestellt werden. Ein solcher Kanal ist beispielsweise ein Ringraum der um die Rasteinrichtung 28 innerhalb der Bohrung 25 angeordnet ist.

Durch die beschriebene Doppelfunktion ist es möglich anstelle einer zusätzlichen Vertiefung, eine Steueröffnung 24 als Einraststelle zu verwenden. Dabei greift die Rastkugel 30 nur insoweit in die Steueröffnung ein, so daß eine Relativbewegung des Schiebergehäuses 16 gegen den Ventilschieber 15 verhindert werden kann und daß noch genügend Spiel zwischen Rastkugel 30 und Öffnung der Steuerbohrung 24 verbleibt, so daß eine Druckluftzufuhr über die Aufnahmebohrung der Rasteinrichtung zur Steuerbohrung 24 möglich ist.

Die Ausgangsstellung der Drehumkehreinrichtung 12 ist in Figur 1 gezeigt. Der Arbeitskolben 8 befindet sich zusammen mit der Drehumkehreinrichtung 12 bei nicht betätigtem Drücker 2 in der vordersten Position. In dieser Anfangsstellung ist der vordere Druckmittel-Zufuhrbereich 13' gegenüber dem vorderen Druckmittel-Abfuhrbereich 13" der vorderen Steuerkammer 13 verschlossen, so daß trotz einer Druckluftbeaufschlagung über das geöffnete untere Pneumatikventil 3" keine Druckluftverbindung über den Druckmittel-Abfuhrbereich 13" ermittels eines nicht dargestellten den Linkslauf des Drehmotors steuernden ersten Druckluftzugangskanal zum Drehmotor erfolgt.

Im Gegensatz dazu ist die hintere Steuerkammer 14 geöffnet. D.h. der Ventilschieber 15 innerhalb des Schiebergehäuses 16 ist mit bezug auf das Schiebergehäuse 16 nach hinten verschoben. Infolge dessen befindet sich auch der hintere Steuerdichtring 21 in der hinteren Position und öffnet so eine Verbindung zwischen ihm und der Übergangskante der Bereiche 17" und 17"' und somit die hintere Steuerkammer 14, so daß bei Druckbeaufschlagung vermittels eines zweiten an den hinteren Druckluft-Abfuhrbereich 14" anschließenden Druckluftzugangskanal zum Drehmotor 11, dieser in eine Rechtsdrehung versetzt werden kann. Da jedoch in der oben beschriebenen Stellung der Betätigungsdrücker 2 nicht gedrückt ist, ist die obere Pneumatik-Ventilöffnung 3' verschlossen und somit die Druckzufuhr zur hinteren Steuerkammer 14 unterbrochen. Ferner sind in der hinteren Stellung des Ventilschiebers bzw. der vorderen Stellung des Schiebergehäuses 16 die Steuerbohrung 24 des Ventilschieberkopfs 15'' mit bezug auf den Druckluftzufuhrkanal 31 nach hinten verschoben, so daß eine direkte Druckluftzufuhrmöglichkeit zur oben beschriebenen Verbindung freigeben ist.

Wird der Betätigungsdrücker 2 leicht gedrückt, so öffnet sich ebenfalls die obere Pneumatik-Ventil-Öffnung 3'. Demgemäß wird, wie bereits oben dargestellt die geöffnete hintere Steuerkammer 14 mit Druckluft versorgt und der Druckluftmotor 11 in Rechtsdrehung versetzt, so daß ein Niet aufgedreht werden kann.

Ist das Niet auf den Zugbolzen aufgedreht, wird der Betätigungsdrücker 2 vollständig gedrückt und über die Ventilstange 4 das Auschlußventil 5 derart betätigt, daß die externe Luftzufuhr zum Pneumatik-Ventil 3 abgeschnürt wird und der Stauchvorgang durch Druckluftbeaufschlagung des Pneumatik-Kolbens 6 eingeleitet wird. Im Rahmen des Stauchvorgangs wird der Arbeitskolben 8 und damit auch die Drehumkehreinrichtung 12 von ihrer vorderen Position in eine hintere Position verschoben. Dabei wird jedoch der in der Zentralbohrung 17 des Schiebergehäuses 16 axial verschieblich gelagerte Ventilschieber 15 in seiner Bewegung nach Hinten durch den Anschlag 27, der auf die Einstelleinrichtung 26 trifft mit der sich der Ventilschieber 15 im wesentlichen in Anlage befindet, gehemmt. Dies bedeutet, daß der Ventilschieber 15 beim Zurücksetzen der Drehumkehreinrichtung 12 bzw. des Schiebergehäuses 16 im wesentlichen in seiner Ausgangsstellung verharrt, so daß sich das Schiebergehäuse 16 mit bezug auf den Ventilschieber 15 verschieben kann. Infolge der Verschiebung des Schiebergehäuses 16 wird der vordere Steuerdichtring 20 aus seinem ursprünglichen Sitz gehoben und öffnet auf dies Weise die vordere Steuerkammer 13, so daß bei potentieller Druckbeaufschlagung der vorderen Steuerkammer 13 der Drehmotor 11 in eine Linksdrehung versetzt werden kann. Wechselweise wird beim Zurücksetzen die hintere Steuerkammer geschlossen, indem die Zentralbohrungsbereiche 17'' und 17''' auf den hinteren Steuerdichtring verschoben werden. Gleichzeitig wird eine Verbindung zwischen den Steuerbohrungen 24 und den Druckluftzuführungskanälen 31 und 29 hergestellt. Wobei aufgrund dieser Verbindung die Rasteinrichtung 28 in eine der Steuerbohrungen 24 eingreift und die axiale Relativ-Bewegung zwischen Ventilschieber und Schiebergehäuse im wesentlichen beschränkt.

Ist der Stauchvorgang beendet, so wird der Betätigungsdrücker 2 losgelassen und kehrt in den nicht betätigten Zustand zurück. Infolge dessen wird wechselseitig über die Ventilstange 4 und dem Anschlußventil 5 die Druckluftzufuhr zum Pneumatik-Kolben 6 unterbrochen und die zum Pneumatikventil geöffnet. Dies bedeutet, daß im Zusammenhang mit der zuvor beschriebenen Stellung des Ventilschiebers 15 bezüglich des Schiebergehäuses 16, bei nicht-betätigtem Drücker 2, Druckluft durch die untere Pneumatik-Ventil-Öffnung 3'' über die geöffnete vordere Steuerkammer 13, dem Drehmotor zugeführt wird. Wobei die so zugeführte Druckluft zum Linkslauf des Drehmotors und damit zum Abdrehen des Niets vom Zugbolzen führt.

Parallel zum oben beschriebenen Vorgang, verschiebt sich der Arbeitskolben 8 aufgrund der hydraulischen Preßentlastung und des Federzugs durch die Spindelfeder 32, gemeinsam mit der Drehumkehreinrichtung 12, wieder in den vorderen Ausgangszustand. Wäre für diesen Fall der Ventilschieber 15 nicht mit dem Schiebergehäuse 16 über die Rasteinrichtung 28 verrastet, so würde der Ventilschieber 15, dessen angeschrägtes vorderes Ende, in der hinteren Position der Drehumkehreinrichtung 12, aufgrund der Vorspannung mit der vorderen Schraubenfeder 18, durch die Relativverschiebung zwischen Schiebergehäuse 16 und Ventilschieber 15, mit dem Ventilschieber 15 im Dichtsitz sitzt, aus diesem gehoben und gleichfalls die vordere Steuerkammer 13, durch die Streckung der Schraubenfeder 18 verschlossen und somit die Linksdrehung kurz nach dem Stauchvorgang beendet.

Zur Vermeidung diese Effektes greift wie bereits oben dargestellt die Rasteinrichtung 28 am Schiebergehäuse 16 nach dem Stauchvorgang in den Ventilschieber 15 ein und erreicht dadurch, daß die Relativbewegung zwischen Ventilschieber 15 und Schiebergehäuse 16 eingeschränkt wird. Wobei je nach Vorspannung, die durch die Rastfeder auf die Rastkugel ausgeübt wird und die durch die Einstellschraube einstellbar ist, die Kraft-Schwelle für das Ausrasten der Rasteinrichtung aus der Raststelle regulierbar ist. Auf diese Weise wird sichergestellt, daß auch nach dem Stauchvorgang die vordere Steuerkammer 13 geöffnet bleibt und der Drehmotor 11 in Linksdrehung verweilt , auch wenn sich die Drehumkehreinrichtung 12 als ganzes, d.h. mit dem Schiebergehäuse 16 und dem Ventilschieber 15 vom Anschlag 27 weg, nach vorne bewegen.

Um wieder in die Ausgangsstellung aus Figur 2 zu gelangen, d.h. in die Stellung zurück, in der sich der Drehmotor 11 in Ruhe befindet und der Ventilschieber 15 am Anschlag 27 anliegt, ist es notwendig, die Raststellung zwischen Ventilschieber 15 und Schiebergehäuse 16 zu lösen. Dies geschieht dadurch, daß der Betätigungsdrücker 2 wiederum leicht betätigt wird, so daß sich eine pneumatische Verbindung auch zum Druckmittel-Zufuhrbereich 14' der hinteren Steuerkammer 14 aufbaut. Da die vordere Steuerkammer 13 und die hintere Steuerkammer 14, nur wechselweise geöffnet oder geschlossen sind, befindet sich der hintere Steuerdichtring 21 im Dichtsitz zur Zentralbohrung 17. Wird jetzt der hintere Druckmittel-Zufuhrbereich 14' mit Druckluft beaufschlagt, so drückt dieser auf die Innenseite der Hülse 15'' und drückt so den Ventilschieber 15 über die Rastschwelle hinweg nach hinten bis dieser mit dem Anschlag 27 in Anlage kommt. Unterstützt wird diese Bewegung durch die hintere Schraubenfeder 22.

### Bezugszeichen:

- 1: Nietsetzwerkzeug
- 2: Betätigungsdrücker
- 3: Pneumatik-Ventil
- 3': obere Pneumatik-Ventil-Öffnung
- 3 ": untere Pneumatik-Ventil-Öffnung
- 4: Ventilstange
- 5: Anschlußventil
- 6: Pneumatik-Kolben
- 7: Druckkolben
- 8: Arbeitskolben
- 9: Zuspindel
- 10: Zubolzenaufnahme
- 11: Drehmotor
- 12: Drehumkehreinrichtung
- 13: vordere Steuerkammer
- 13': vorderer Druckmittelzufuhrbereich
- 13'': vorderer Druckmittelabfuhrbereich
- 14: hintere Steuerkammer
- 14': hinterer Druckmittelzufuhrbereich
- 14'': hinterer Druckmittelabfuhrbereich
- 15: Ventilschieber
- 15': Ventilschieberschaft
- 15": Hülse, Ventilschieberkopf
- 15"': Ventilschieberfortsatz
- 16: Schiebergehäuse
- 17: Zentralbohrung
- 17': vorderer Bereich der Zentralbohrung
- 17'': mittlerer Bereich der Zentralbohrung
- 17''': hinterer Bereich der Zentralbohrung
- 18: vordere Schraubenfeder
- 19: vorderer Federteller
- 20: vorderer Steuerdichtring
- 21: hinterer Steuerdichtring
- 22: hintere Schraubenfeder
- 23: hinterer Federteller
- 24: Steuerbohrung
- 25: Maulöffnung
- 26: Einstelleinrichtung
- 27: Anschlag
- 28: Rasteinrichtung
- 29: Rastbohrung/Druckluftzuführungskanl
- 30: Rastkugel
- 31: Druckluftzuführungskanal
- 32: Spindelfeder

## Patentansprüche

1. Nietsetzwerkzeug (1) zum Setzen von Blindnietmuttern mit
- einer einen Ventilschieber (15) und ein Schiebergehäuse (16) umfassenden Drehumkehreinrichtung (12), die in eine vordere oder hintere Position bewegbar ist,
- einem mit einer Zugspindel (9) verbundenen Druckmittel-Drehmotor (11), dessen Drehrichtung über die Drehumkehreinrichtung (12) steuerbar ist,
- einen für den Stauchvorgang betätigbaren Druckmittel-Kolbenzylindereinrichtung (6, 7, 8), der über die Zugspindel (9) einem Gewindebolzen eine axiale Bewegung erteilt, und mit
- einer Einrichtung (2, 3, 5) zur Betätigung der Druckmittel-Kolbenzylindereinrichtung (6, 7, 8) und der Drehumkehreinrichtung (12),
**dadurch gekennzeichnet,**
**daß** die Drehumkehreinrichtung (12) eine Feststelleinrichtung (28) zum zumindest zeitweiligen Festhalten der Lage zwischen Ventilschieber (15) und Schiebergehäuse (16) aufweist, wobei die Feststelleinrichtung (28) in der festgestellten Lage des Ventilschiebers (15) in diesen eingreift.

2. Nietsetzwerkzeug nach Anspruch 1, **dadurch**
**gekennzeichnet, daß** die Feststelleinrichtung eine Rasteinrichtung (28) umfaßt.

3. Nietsetzwerkzeug nach Anspruch 2, **dadurch**
**gekennzeichnet, daß** das Schiebergehäuse (16) zur Aufnahme des Ventilschiebers (15) eine zentrale axiale Bohrung (17) aufweist, an die eine radial gerichtete Bohrung (29) zur Aufnahme der Rasteinrichtung (28) anschließt.

4. Nietsetzwerkzeug nach Anspruch 2 oder 3, **dadurch gekennzeichnet, daß** die Rasteinrichtung (28) einen Rastbolzen und/oder eine Rastkugel (30) aufweist.

5. Nietsetzwerkzeug nach Anspruch 2, 3 oder 4, **dadurch gekennzeichnet, daß** die Rasteinrichtung (28) wenigstens eine Feder zur Gegenlagerung der Rastkugel (30) und/oder des Rastbolzens umfaßt.

6. Nietsetzwerkzeug nach einem der Ansprüche 2 bis 4, **dadurch gekennzeichnet, daß** die Rasteinrichtung (28) eine Einstellschraube zum Einstellen der Vorspannung der Feder auf den Rastbolzen und/oder die Rastkugel (30) aufweist.

7. Nietsetzwerkzeug nach einem der vorherstehenden Ansprüche, **dadurch gekennzeichnet, daß** die Einstellschraube und die Rastkugel (30) und/oder der Rastbolzen Druckmittelöffnungen umfassen und/oder die Feststelleinrichtung (28) einen Ringraum zur Druckmittelzufuhr aufweist.

8. Nietsetzwerkzeug nach einem der vorherstehenden Ansprüche, **dadurch gekennzeichnet, daß** die Drehumkehreinrichtung (12) eine vordere und eine hintere Steuerkammer (13, 14) aufweist, wobei die Feststelleinrichtung (28) im wesentlichen im Bereich der hinteren Steuerkammer (14) angeordnet ist.

9. Nietsetzwerkzeug nach einem der vorherstehenden Ansprüche, **dadurch gekennzeichnet, daß** die Feststelleinrichtung (28) eine Eingreifstelle am Kopf (15'') des Ventilschiebers (15) umfaßt und in Form einer Vertiefung ausgebildet ist.

10. Nietsetzwerkzeug nach einem der vorherstehenden Ansprüche, **dadurch gekennzeichnet, daß** die Eingreifstellen wenigstens Steueröffnung (24) am Kopf des Ventilschiebers (15) ist.

11. Nietsetzwerkzeug nach einem der vorherstehenden Ansprüche, **dadurch gekennzeichnet, daß** im Kopf des Nietsetzwerkzeugs (1) die Druckmittel-Kolbenzylindereinrichtung in integraler Weise mit dem Drehmotor (11) und der Drehumkehreinrichtung (12) axial verschieblich miteinander verbunden sind.

12. Nietsetzwerkzeug nach einem der vorherstehenden Ansprüche, **dadurch gekennzeichnet, daß** das Nietsetzwerkzeug (1) eine Anlagevorrichtung (27) zum Widerlagern des Ventilschiebers (15) bei der Rücksetzbewegung in die hintere Position der Drehumkehreinrichtung (12) aufweist.

13. Nietsetzwerkzeug nach einem der vorherstehenden Ansprüche, **dadurch gekennzeichnet, daß** in der Feststellposition zwischen Schiebergehäuse (16) und Ventilschieber (15) die vordere Steuerkammer (13) als Druckmitteldurchgang zum Linkslauf des Drehmotors (11) öffnet und die hintere Steuerkammer (14) als Druckmitteldurchgang zum Rechtslauf schließt.

14. Nietsetzwerkzeug nach einem der vorherstehenden Ansprüche, **dadurch gekennzeichnet, daß** das Nietsetzwerkzeug (1) wenigstens einen vorderen und einen hinteren Druckmittelzuführungskanal zum Zuführen von Druckmittel zur Drehumkehreinrichtung (12) aufweist, derart, daß unter Druckmittelbeaufschlagung des hinteren Druckmittelzuführungskanals (31) das Eingreifen der Feststelleinrichtung (28) des Schiebergehäuses (16) in den Ventilschieber (15) lösbar ist und der Ventilschieber (15) im wesentlichen in Anlage zum Widerlager (27) verschiebbar ist.

15. Nietsetzwerkzeug nach einem der vorherstehenden Ansprüche, **dadurch gekennzeichnet, daß** das Schiebergehäuse (16) in der vorderen Position den Druckmitteldurchgang zum Linkslauf des Drehmotors (11) schließt und einen Druckmitteldurchgang zum Rechtslauf öffnet.

16. Nietsetzwerkzeug nach einem der vorherstehenden Ansprüche, **dadurch gekennzeichnet, daß** der Ventilschieber (15) in einer zentralen Bohrung (17) des Schiebergehäuse bewegbar angeordnet ist, und die Drehumkehreinrichtung (12) desweiteren wenigstens eine Ringdichtung zum Ausbildung wenigstens eines Steuerraums (13, 14), und
wenigstens eine Schraubenfeder (18, 22) zum Betätigen des Ventilschiebers (15) umfaßt.

## Claims

1. A rivet setting tool (1) for setting blind rivet nuts with
- a rotation reversing device (12) comprising a valve spool (15) and a spool housing (16), said device being movable into a front or rear position,
- a pressure medium rotary motor (11) which is connected to a tension spindle (5) and the direction of rotation of which is controllable by means of the rotation reversing device (12),
- a pressure medium piston and cylinder device (6, 7, 8) which is adapted to be actuated for the upsetting operation and which imparts an axial movement to a screw bolt via the tension spindle (9), and with
- a device (2, 3, 5) for actuating the pressure medium piston and cylinder device (6, 7, 8) and the rotation reversing device (12),
**characterised in that**
the rotation reversing device (12) comprises a locking device (28) for at least temporary fixing the position between the valve spool (15) and the spool housing (16), the locking device (28) engaging in the spool (15) in the locked position thereof.

2. A rivet setting tool according to claim 1, **characterised in that** the locking device comprises a detent device (28).

3. A rivet setting tool according to claim 2, **characterised in that** the spool housing (16) has a central axial bore (17) to accommodate the valve spool (15), adjoining which bore (17) there is a radially directed bore (29) to receive the detent device (28).

4. A rivet setting tool according to claim 2 or 3, **characterised in that** the detent device (28) comprises a detent bolt and/or a detent ball (30).

5. A rivet setting tool according to claim 2, 3 or 4, **characterised in that** the detent device (28) comprises at least one spring for counter-mounting of the detent ball (30) and/or of the detent bolt.

6. A rivet setting tool according to anyone of claims 2 to 4, **characterised in that** the detent device (28) comprises an adjusting screw to adjust the prestressing of the spring on the detent bolt and/or the detent ball (30).

7. A rivet setting tool according to anyone of the preceding claims, **characterised in that** the adjusting screw and the detent ball (30) and/or the detent bolt have pressure medium openings and/or the locking device (28) has an annular chamber for the pressure medium supply.

8. A rivet setting tool according to anyone of the preceding claims, **characterised in that** the rotation reversing device (12) comprises a front and a rear control chamber (13, 14), the locking device (28) being disposed substantially in the region of the rear control chamber (14).

9. A rivet setting tool according to anyone of the preceding claims, **characterised in that** the locking device (28) has an engagement point on the head (15") of the valve spool (15) and is constructed in the form of a recess.

10. A rivet setting tool according to anyone of the preceding claims, **characterised in that** the engagement points is at least control opening (24) at the head of the valve spool (15).

11. A rivet setting tool according to anyone of the preceding claims, **characterised in that** in the head of the rivet setting tool (1) the pressure medium piston and cylinder device and the rotary motor (11) and the rotation reversing device (12) are integrally interconnected so as to be axially displaceable.

12. A rivet setting tool according to anyone of the preceding claims, **characterised in that** the rivet setting tool (1) has an abutment device (27) for abutment of the valve spool (15) on the return movement into the rear position of the rotation reversing device (12).

13. A rivet setting tool according to anyone of the preceding claims, **characterised in that** in the locking position between the spool housing (16) and the valve spool (15) the front chamber (13) opens as a pressure medium passage for the anticlockwise rotation of the motor (11) and the rear control chamber (14) closes as a pressure medium passage for the clockwise rotation.

14. A rivet setting tool according to anyone of the preceding claims, **characterised in that** the rivet setting tool (1) comprises at least one front and one rear pressure medium supply duct for the supply of pressure medium to the rotation reversing device (12) in such manner that engagement of the locking device (28) of the spool housing (16) into the valve spool (15) is releasable and the valve spool (15) is displaceable substantially in contact with the abutment (27), pressure medium being applied to the rear pressure medium supply duct (31) .

15. A rivet setting tool according to anyone of the preceding claims, **characterised in that** the spool housing (16) in the front position closes the pressure medium passage for anticlockwise rotation of the motor (11) and opens a pressure medium passage for clockwise rotation.

16. A rivet setting tool according to anyone of the preceding claims, **characterised in that** the valve spool (15) is disposed in a central bore (17) of the spool housing and the rotation reversing device (12) also comprises at least one annular seal for forming at least one control chamber (13, 14) and at least one coil spring (18, 22) to actuate the valve spool (15).

## Revendications

1. Outil de rivetage (1) pour la pose d'écrous à river aveugles, avec
- un dispositif d'inversion de rotation (12) comprenant un coulisseau de soupape (15) et un boîtier de coulisseau (16), qui est mobile entre une position avancée et une position retirée,
- un moteur rotatif à fluide sous pression (11) relié à une broche de traction (9), dont le sens de rotation peut être commandé par l'intermédiaire du dispositif d'inversion de rotation (12)
- un dispositif à piston-cylindre à fluide sous pression (6, 7, 8) à actionner pour l'opération de refoulement, qui imprime un mouvement axial à un goujon fileté par l'intermédiaire de la broche de traction (9), et avec
- un dispositif (2, 3, 5) pour actionner le dispositif à piston-cylindre à fluide sous pression (6, 7, 8) et le dispositif d'inversion de rotation (12),
**caractérisé en ce que** le dispositif d'inversion de rotation (12) présente un dispositif de blocage (28) pour maintenir au moins temporairement la position entre le coulisseau de soupape (15) et le boîtier de coulisseau (16), le dispositif de blocage (28) s'engageant dans le coulisseau de soupape (15) dans la position bloquée de celui-ci.

2. Outil de rivetage selon la revendication 1, **caractérisé en ce que** le dispositif de blocage comprend un dispositif d'encliquetage (28).

3. Outil de rivetage selon la revendication 2, **caractérisé en ce que** le boîtier de coulisseau (16) présente, pour recevoir le coulisseau de soupape (15), un alésage axial central (17), auquel se raccorde un alésage orienté radialement (29) destiné à recevoir le dispositif d'encliquetage (28).

4. Outil de rivetage selon la revendication 2 ou 3, **caractérisé en ce que** le dispositif d'encliquetage (28) présente un goujon d'encliquetage et/ou une bille d'encliquetage (30).

5. Outil de rivetage selon la revendication 2, 3 ou 4, **caractérisé en ce que** le dispositif d'encliquetage (28) comporte au moins un ressort pour l'appui arrière de la bille d'encliquetage (30) et/ou du goujon d'encliquetage.

6. Outil de rivetage selon l'une quelconque des revendications 2 à 4, **caractérisé en ce que** le dispositif d'encliquetage (28) présente une vis de réglage pour régler la précontrainte du ressort sur le goujon d'encliquetage et/ou la bille d'encliquetage (30).

7. Outil de rivetage selon l'une quelconque des revendications précédentes, **caractérisé en ce que** la vis de réglage et la bille d'encliquetage (30) et/ou le goujon d'encliquetage comportent des orifices pour le fluide sous pression et/ou le dispositif de blocage (28) présente une chambre annulaire pour la fourniture de fluide sous pression.

8. Outil de rivetage selon l'une quelconque des revendications précédentes, **caractérisé en ce que** le dispositif d'inversion de rotation (12) présente une chambre de commande avant et arrière (13, 14), le dispositif de blocage (28) étant disposé essentiellement dans la région de la chambre de commande arrière (14).

9. Outil de rivetage selon l'une quelconque des revendications précédentes, **caractérisé en ce que** le dispositif de blocage (28) comporte un point d'accrochage sur la tête (15") du coulisseau de soupape (15) et se présente sous la forme d'un creux.

10. Outil de rivetage selon l'une quelconque des revendications précédentes, **caractérisé en ce que** les points d'accrochage constituent au moins un orifice de commande (24) sur la tête du coulisseau de soupape (15).

11. Outil de rivetage selon l'une quelconque des revendications précédentes, **caractérisé en ce que** le dispositif à piston-cylindre à fluide sous pression est assemblé dans la tête de l'outil de rivetage (1) de façon intégrale avec le moteur rotatif (11) et le dispositif d'inversion de rotation (12), d'une façon coulissante axialement.

12. Outil de rivetage selon l'une quelconque des revendications précédentes, **caractérisé en ce que** l'outil de rivetage (1) présente un dispositif d'appui (27) pour supporter le coulisseau de soupape (15) lors du mouvement de recul dans la position retirée du dispositif d'inversion de rotation (12).

13. Outil de rivetage selon l'une quelconque des revendications précédentes, **caractérisé en ce que**, dans la position de blocage entre le boîtier de coulisseau (16) et le coulisseau de soupape (15), la chambre de commande avant (13) s'ouvre comme passage de fluide sous pression pour la rotation vers la gauche du moteur rotatif (11) et la chambre de commande arrière (14) se ferme comme passage de fluide sous pression pour la rotation vers la gauche du moteur rotatif.

14. Outil de rivetage selon l'une quelconque des revendications précédentes, **caractérisé en ce que** l'outil de rivetage (1) présente au moins un canal d'arrivée de fluide sous pression avant et arrière pour la fourniture de fluide sous pression au dispositif d'inversion de rotation (12), de telle façon que, en alimentant en fluide sous pression le canal arrière d'arrivée de fluide sous pression (31), la prise du dispositif de blocage (28) du boîtier de coulisseau (16) dans le coulisseau de soupape (15) puisse être libérée et que le coulisseau de soupape (15) puisse être déplacé sensiblement en appui contre le palier de butée (27).

15. Outil de rivetage selon l'une quelconque des revendications précédentes, **caractérisé en ce que** le boîtier de coulisseau (16) en position avancée ferme le passage de fluide sous pression pour la rotation vers la gauche du moteur rotatif (11) et ouvre un passage de fluide sous pression pour la rotation vers la droite.

16. Outil de rivetage selon l'une quelconque des revendications précédentes, **caractérisé en ce que** le coulisseau de soupape (15) est disposé de façon mobile dans un alésage central (17) du boîtier de coulisseau, et le dispositif d'inversion de rotation (12) comprend en outre au moins un joint annulaire pour former au moins une chambre de commande (13, 14) et au moins un ressort hélicoïdal (18, 22) pour actionner le coulisseau de soupape (15).
